# EUROPÄISCHE PATENTSCHRIFT

(11) **EP 3 405 677 B1**
(45) Veröffentlichungstag und Bekanntmachung des Hinweises auf die Patenterteilung: **08.01.2020**
(21) Anmeldenummer: 17700799.4
(22) Anmeldetag: 11.01.2017
(51) Int. Cl.: F04D 9/00, F04D 29/42, F04D 13/16, E03F 5/22

(54) **ENTLÜFTUNGSEINRICHTUNG FÜR EINE PUMPE IN EINEM BEHÄLTER**
VENTING DEVICE FOR PUMP IN A CONTAINER
DISPOSITIF DE PURGE D'AIR POUR UNE POMPE DANS UN RÉSERVOIR

(30) Priorität: 22.01.2016 DE 102016200910
(43) Veröffentlichungstag der Anmeldung: 28.11.2018
(73) Patentinhaber: KSB SE & Co. KGaA, 67227 Frankenthal (DE)
(72) Erfinder: SCHUNK, Axel, 67227 Frankenthal (DE); JUNG, Patrick, 67227 Frankenthal (DE)
(86) Internationale Anmeldenummer: PCT/EP2017/050485
(87) Internationale Veröffentlichungsnummer: WO 2017/125297

(56) Entgegenhaltungen:
- DE-A1- 2 228 305
- DE-A1-102008 016 476
- DE-U1- 29 522 235
- JP-A- 2003 014 250
- US-A- 2 850 984

## Beschreibung

Die Erfindung betrifft eine Anlage mit einem Behälter und einer Anordnung, die eine Kreiselpumpe aufweist, die in dem Behälter angeordnet ist, und einen Motor zum Antrieb der Kreiselpumpe aufweist, der oberhalb der Kreiselpumpe angeordnet ist, wobei die Kreiselpumpe ein Laufrad und ein erstes Gehäuseteil aufweist.

Solche Anlagen können insbesondere als Abwasserhebeanlagen ausgebildet sein. Diese leiten Wasser, das unterhalb der Rückstauebene anfällt, rückstausicher ab. Sie werden zur Förderung von fäkalienfreiem und fäkalienhaltigem Abwasser eingesetzt, das in Kellern von Wohngebäuden anfällt. In einem Behälter wird das anfallende Abwasser gesammelt. Der Füllstand wird meist über einen Niveausensor erfasst. Wird ein bestimmter Grenzwert erreicht, so schaltet sich eine Kreiselpumpe ein, welche das Abwasser aus dem Behälter herausfördert.

Der Behälter weist eine Aufnahme für eine Anordnung auf. Die Anordnung, welche eine Kreiselpumpe umfasst, die von einem Motor angetrieben wird, taucht in das Abwasser ein. Der Motor ragt aus dem Behälter heraus. Das Laufrad der Kreiselpumpe ist von einem Gehäuseteil umgeben.

Die DE 10 2007 008 692 A1 zeigt eine Abwasserhebeanlage mit einem Behälter, in dem sich Abwasser sammelt. An der Oberseite des Behälters ist eine Öffnung vorgesehen, in die eine Anordnung hineinragt, die eine Kreiselpumpe mit einem Motor aufweist. Die Kreiselpumpe umfasst ein Gehäuseteil, in dem ein Laufrad angeordnet ist. Das Gehäuseteil mit dem Laufrad ragt in das Abwasser hinein. Über einen Saugstutzen wird das Abwasser angesaugt und von der Kreiselpumpe aus dem Behälter herausgefördert. Der Motor der Anordnung ist mit dem Laufrad über eine Welle verbunden.

Die Anordnung, bestehend aus dem Pumpengehäuse mit dem Laufrad und dem über eine Welle verbundenen Motor, bildet eine Einheit. Der Motorteil ragt aus dem Behälter heraus. Die Anordnung wird von Flanschringen bzw. Platten getragen. Zwischen den Flanschringen bzw. Platten und dem Behälter sind Dichtungsvorrichtungen angeordnet, sodass weder Abwasser noch unangenehme Gerüche aus dem Behälter nach draußen dringen.

In der DE 199 13 530 A1 wird eine Abwasserhebeanlage mit einem Behälter beschrieben, der Flüssigkeit aufnimmt, die in unregelmäßigen Abständen und mit unterschiedlicher Menge dem Behälter zufließt. Die Anlage umfasst eine Anordnung mit einer Pumpe und einem Antriebsteil. Durch die Pumpe wird Flüssigkeit aus dem Behälter in ein Kanalnetz befördert. Das Pumpengehäuse mit dem Saugstutzen ragt in den Behälter hinein. Der Antriebsteil der Pumpe ragt aus dem Behälter heraus.

Bei Anlagen mit selbstsaugenden Pumpen, die in einen Behälter integriert sind, sammelt sich häufig Luft in der Pumpe an. Daher ist eine Entlüftung erforderlich, welche der Abführung von Gas bzw. Luftansammlungen dient und damit vor dem Anfahren der Kreiselpumpe das notwendige Befüllen mit einem Fördermedium ermöglicht.

Bei herkömmlichen Abwasserpumpen wird beispielsweise durch offene Leitungen mit einem entsprechend großen Durchmesser eine Entlüftung gewährleistet. Der dabei auftretende Leckwasserstrom wird in Kauf genommen bzw. zur Einlaufkammer zurückgeführt. Sind Kreiselpumpen oberhalb des saugseitigen Wasserspiegels aufgestellt und besitzt deren Saugleitung ein Fußventil, so werden sie von Hand mittels Fülltrichter am Pumpensaugstutzen oder über eine Entlüftungsanlage aufgefüllt, sofern sie nicht selbst ansaugefähig sind.

Insbesondere bei der ersten Inbetriebnahme sowie bei niedrigen Füllständen des Behälters kann sich der Pumpenraum teilweise oder vollständig mit Luft füllen. Die angesammelte Luft muss vor oder während des Anlagenstarts abgeführt werden.

Bei herkömmlichen Anlagen nach dem Stand der Technik wird dies beispielsweise über Bohrungen gelöst, die so angebracht sind, dass diese entweder innerhalb des Behälters liegen oder über einen Schlauch oder Ähnliches mit dem Behälter verbunden sind.

In der DE 29 13 967 A1 wird eine Abwasserhebeanlage beschrieben, bei der in einem Hauptkammerdeckblech eine Bohrung angeordnet ist, an die sich ein Stutzen anschließt, der mit einem Pumpenentlüftungsschlauch verbunden ist. Der Pumpenentlüftungsschlauch mündet in einen an den Druckflansch der Kreiselpumpe angeschraubten Krümmer.

In der DE 29 13 970 A1 wird eine Abwasserhebeanlage mit einem Behälter für die Speicherung von unregelmäßig anfallendem Abwasser beschrieben. Die Abwasserhebeanlage umfasst eine Pumpe, die über eine vertikale Welle angetrieben wird. Das Pumpengehäuse umfasst eine Entlüftungsvorrichtung, die eine Schutzvorrichtung gegen Verstopfungen durch Feststoffe des Abwassers aufweist.

Häufig werden bei herkömmlichen Abwasserhebeanlagen Bohrungen zur Entlüftung in der Druckleitung angebracht. Dabei kann es insbesondere bei faserhaltigem Festgut zur Verstopfung der Entlüftungsbohrungen kommen.

Wird die Entlüftung im Raum hinter dem Laufrad angeordnet, kann insbesondere bei Laufrädern mit rückseitiger Verrippung ein Unterdruck entstehen, wodurch Luft gezogen wird.

Beispiele derartiger Pumpen sind aus den Schriften DE 295 22 235 U1, DE 2 228 305 A1, US2,850,984 A und DE 10 2008 016 476 A1 bekannt.

Aufgabe der Erfindung ist es, eine Anlage anzugeben, die eine zuverlässige Funktionsweise und einen möglichst hohen Wirkungsgrad aufweist, auch bei der Förderung von feststoffhaltigen, insbesondere faserhaltigen Medien. Dabei soll die Anlage im Betrieb eine möglichst geringe Geräuschentwicklung aufweisen.

Diese Aufgabe wird erfindungsgemäß durch eine Anlage mit den Merkmalen des Anspruchs 1 gelöst. Bevorzugte Varianten sind den Unteransprüchen, den Beschreibungen und den Zeichnungen zu entnehmen.

Die Anlage weist eine Anordnung mit einer Kreiselpumpe auf, die ein Gehäuseteil umfasst, welches auf Höhe des Laufrades und/oder oberhalb der Höhe des Laufrades eine Entlüftung aufweist. Der Begriff "Höhe" wird dabei als lotrechter Abstand zu einem Referenzpunkt verstanden. Die einzelnen Komponenten der Anordnung sind mit zunehmender Höhe in folgender Reihenfolge angeordnet: Eintritt für Medium, Laufrad mit erstem Gehäuseteil, weiteres Gehäuseteil, Motor. Das Laufrad wird über eine vertikale Welle angetrieben, die lotrecht ausgerichtet ist.

Die Integration einer Entlüftungseinrichtung in den ersten Gehäuseteil, auf Höhe des Laufrades bzw. oberhalb ermöglicht eine wirksame Entlüftung der Kreiselpumpe und reduziert dabei gleichzeitig die Gefahr von Verstopfungen der Entlüftungseinrichtungen. Erstaunlicherweise wurde festgestellt, dass eine Anordnung der Entlüftungseinrichtung in dieser Position zu einem Freispülen bzw. einem Abreißen von Verstopfungen beiträgt und auf diese Weise eine zuverlässige Entlüftung der Pumpe dauerhaft gewährleistet wird. Eine hohe Strömungsgeschwindigkeit in radialer Richtung verhindert in diesem Bereich Verstopfungen.

Die erfindungsgemäße Entlüftungseinrichtung eignet sich vor allem bei Hebeanlagen mit einem Schneidwerk, insbesondere für faserhaltiges Fördergut.

Zwischen dem Laufrad und einem Bereich des ersten Gehäuseteils wird vorzugsweise ein Spalt zur Druckreduzierung gebildet. Dadurch wird auch der Volumenstrom reduziert, was sich ebenfalls günstig auf eine Vermeidung von Verstopfungen bei der Entlüftung auswirkt.

Vorzugsweise umfasst die Entlüftungseinrichtung mindestens eine Öffnung. Dabei kann die Entlüftung auch von der Öffnung selbst gebildet werden, durch welche die Luft entweichen kann, welche sich in der Pumpe angesammelt hat.

Bei einer besonders vorteilhaften Ausführung der Erfindung wirkt die Entlüftung in radialer Richtung. Durch das Einbringen einer Entlüftung in einen Gehäuseteil in radialer Richtung auf Höhe des Laufrades oder oberhalb des Laufrades kommt es zu einem radial gerichteten Leckagestrom.

Erfindungsgemäß ist die Entlüftungseinrichtung so angeordnet ist, dass der entstehende Leckagestrom auf ein Leitungselement gerichtet ist, wobei es sich als besonders günstig erweist, wenn der Leckagestrom auf einen Druckstutzen der Kreiselpumpe gerichtet ist.

Bei herkömmlichen Anlagen tritt häufig das Problem auf, dass ein Leckagestrom auf eine Behälterwand trifft. Da der Behälter als Resonanzkörper wirkt, kommt es zu unerwünschten Geräuschentwicklungen. Durch Ausrichtung der Entlüftung auf ein Leitungselement der Anlage wird der Leckagestrom begrenzt bzw. aufgespreizt.

Vorzugsweise umfasst die Anordnung ein weiteres Gehäuseteil, das oberhalb des ersten Gehäuseteils angeordnet ist, wobei es sich als vorteilhaft erweist, wenn das weitere Gehäuseteil als Deckelbauelement ausgebildet ist. Das Deckelbauelement bildet eine Abdeckung für eine Öffnung des Behälters, die eine Aufnahme für die Anordnung bildet. Das Deckelbauteil kann beispielsweise als Druckdeckel ausgebildet sein. Das Deckelbauteil trägt die Anordnung und weist Bereiche auf, welche auf der Oberseite der oberen Behälterwand aufliegen, sodass ein Teil der Anordnung in den Behälter hineinragt und ein Teil der Anordnung oberhalb der Behälteröffnung angeordnet ist und somit oberhalb der Aufnahme herausragt.

Das Deckelbauteil kann auch als Lagerträger dienen.

Bei einer besonders vorteilhaften Variante der Erfindung überlappen das erste und das weitere Gehäuseteil miteinander. Dazu kann das erste Gehäuseteil einen Bereich aufweisen, der eine Aufnahme für einen Bereich des weiteren Gehäuseteils bildet oder umgekehrt ein Bereich des ersten Gehäuseteils in eine Aufnahme des weiteren Gehäuseteils eingreifen.

Vorzugsweise ist das erste Gehäuseteil als Spiralgehäuse ausgeführt, welches das Laufrad zumindest teilweise umgibt. Das Spiralgehäuse kann einen Laufradeinpass als Bereich aufweisen. Der Laufradeinpass bildet eine Aufnahme, indem ein Bereich des als Druckdeckel ausgeführten weiteren Bereichs eingreift. Dieser Bereich des Druckdeckels wird auch als Druckdeckeleinpass bezeichnet. Bei dieser Variante überlappen der Laufradeinpass des Spiralgehäuses und der Druckdeckeleinpass.

Die Entlüftungseinrichtung kann neben dem ersten Gehäuseteil in mindestens einem weiteren Gehäuseteil angeordnet sein. Überlappen zwei Gehäuseteile, so erweist es sich als günstig, wenn in beiden Gehäuseteilen Entlüftungsöffnungen eingebracht sind, die so zueinander ausgerichtet sind, dass der Leckagestrom durch die beiden Öffnungen von dem Innenraum der Kreiselpumpe in den Behälter strömt und auf diese Weise eine Entlüftung der Kreiselpumpe gewährleistet wird.

Vorzugsweise ist die Anordnung als ein Kreiselpumpenaggregat ausgebildet, das eine Einheit, die komplett montiert bzw. demontiert werden kann, bildet.

Es erweist sich als günstig, wenn der Motor zumindest teilweise außerhalb des Behälters angeordnet ist. Bei einer Variante ist der Motor vollständig außerhalb des Behälters positioniert.

Das Laufrad der Kreiselpumpe ist über eine lotrechte Wellenanordnung mit dem Motor verbunden. Zwischen dem Laufrad und einem Bereich des ersten Gehäuseteils wird vorzugsweise ein Spalt zur Druckreduzierung und/oder Volumenreduzierung gebildet. Ergänzend zu der zuvor beschriebenen Entlüftungseinrichtung kann zwischen einem Leitungselement der Anlage und einem Bauteil ein Spalt zur Entlüftung angeordnet sein. Der Spalt zwischen diesem Leitungselement und dem Bauteil ist vorzugsweise ringförmig ausgebildet. Dabei erweist es sich als besonders günstig, wenn dieses Leitungselement und das Bauteil einen kreisförmigen Querschnitt haben bzw. hohlzylinderartig ausgebildet sind. Durch den Ringspalt zur Entlüftung tritt ein Leckagestrom, der einen Flüssigkeitsteppich erzeugt. Bei dieser Konstruktion ist zwischen diesem Leitungselement und dem Bauteil keine Dichtung mehr erforderlich.

Bei einer besonders günstigen Variante sind dieses Leitungselement und das Bauteil beabstandet zueinander angeordnet. Dazu wird der Übergang von diesem Leitungselement und dem Bauteil verwendet, sodass ein definierter Ringspalt entsteht. Vorzugsweise weisen Sie einen axialen und/oder radialen Abstand zueinander auf. Der Abstand beträgt bei einer günstigen Ausführung weniger als 2 mm, vorzugsweise weniger als 1 mm, insbesondere weniger als 0,5 mm. Als besonders vorteilhaft erweist es sich, wenn der Abstand mehr als 0,01 mm, vorzugsweise mehr als 0,05 mm, insbesondere mehr als 0,08 mm beträgt.

Als besonders vorteilhaft erweist es sich, wenn dieses Leitungselement und/oder das Bauteil eine den Spalt begrenzende Fläche aufweist, die nicht plan ist. Dazu können beispielsweise Ausnehmungen in die aneinanderstoßenden Stirnseiten von diesem Leitungselement und/oder Bauteil eingebracht werden. Eine solche Konstruktion gewährleistet eine zuverlässige Entlüftung, ohne dass es durch die Kapillarwirkung des Mediums bzw. die Oberflächenspannung zu einer Verringerung der Entlüftungswirkung des Spaltes kommen kann. Bei einer Variante der Erfindung weist der Ringspalt ein oder mehrere Kerben auf. Die Kerben entstehen durch das Einbringen von Ausnehmungen in dieses Leitungselement und/oder das daran unmittelbar anschließende Bauteil.

Weitere Merkmale und Vorteile der Erfindung ergeben sich aus der Beschreibung eines Ausführungsbeispiels anhand von Zeichnungen und aus den Zeichnungen selbst.

Dabei zeigt:
- Figur 1: eine perspektivische Ansicht des Behälters der Anlage,
- Figur 2: eine Seitenansicht der Anordnung,
- Figur 3: eine perspektivische Ansicht der Anordnung von unten,
- Figur 4: eine Schnittdarstellung der Anlage,
- Figur 5: einen Axialschnitt der Kreiselpumpe,
- Figur 6: einen Radialschnitt durch die Anordnung entlang der A-A Linie gemäß Figur 5,
- Figur 7: eine perspektivische Darstellung eines weiteren Gehäuseteils von oben,
- Figur 8: eine perspektivische Darstellung des weiteren Gehäuseteils von unten.

Figur 1 zeigt einen Behälter 1 einer Abwasserhebeanlage. Im Ausführungsbeispiel handelt es sich um einen Kunststoffbehälter, der für einen drucklosen Betrieb ausgelegt ist. Anfallendes Abwasser wird in dem Behälter 1 zwischengespeichert und anschließend in einen Abwasserkanal gefördert.

Der Behälter 1 weist einen in seiner Bauhöhe höher ausgebildeten Bereich mit zwei Zuläufen 2 auf und einen von der Bauhöhe niedriger ausgebildeten Bereich. Weiterhin weist der Behälter 1 einen Entleerungsanschluss 3 und ein Handloch 4 auf, das von einem Deckel verschlossen wird, der in Figur 1 nicht dargestellt ist.

In Figur 1 ist der aus dem Behälter 1 herausragende Teil eines Sensormoduls 5 zu erkennen, das im Ausführungsbeispiel als Niveaumesseinrichtung zur Erfassung des Füllstands ausgeführt ist. Beispielsweise kommt dabei ein Schwimmerschalter zum Einsatz.

Weiterhin weist der Behälter 1 einen Entlüftungsanschluss 6 auf. Über einen am Behälter 1 angeordneten Ablauf wird das im Behälter 1 gesammelte Abwasser herausgefördert.

Der von seiner Bauhöhe niedrigere Teil des Behälters 1 weist eine Aufnahme 8 für eine in Figur 2 dargestellte Anordnung 9 auf. Die Aufnahme 8 ist im Ausführungsbeispiel als kreisförmige Öffnung an einer Oberseite des Behälters 1 ausgeführt.

Die in Figur 2 dargestellte Anordnung 9 umfasst eine Kreiselpumpe 10 mit einem als Spiralgehäuse ausgebildeten ersten Gehäuseteil 11, einem als Druckdeckel ausgebildeten weiteren Gehäuseteil 12 und einem Motor 13.

An ein Leitungselement 14 schließt sich eine Rohrleitung 15 zur Abführung des im Behälter 1 gesammelten Mediums an. Das Leitungselement 14 ist als Druckstutzen ausgebildet.

Figur 3 zeigt eine perspektivische Ansicht der Anordnung von unten. Die Anordnung 9 verfügt über ein Schneidwerk 16 zur Zerkleinerung fester Bestandteile des Mediums. Durch Öffnungen 17 in einem Gehäuseteil 18 strömt das Medium in die Kreiselpumpe 10. Das Gehäuseteil 18 ist als Laufradkörper ausgeführt.

Das weitere Gehäuseteil 12 weist Bereiche 19 auf, mit welchen die Anordnung auf der oberen Behälterwand aufliegt.

Figur 4 zeigt einen Längsschnitt durch die Abwasserhebeanlage. Die Anordnung 9 liegt mit Bereich 19, die von dem weiteren Gehäuseteil gebildet werden, auf einer oberen Behälterwand auf. Mit Befestigungsmitteln 20 ist die Anordnung 9 mit dem Behälter 1 verbunden. Bei den Befestigungsmitteln 20 kann es sich beispielsweise um Schrauben handeln.

Der Motor 13 ist von einem Motorgehäuse 21 umgeben. Bei dem Motor 13 handelt es sich um einen Elektromotor, der einen Stator und einen Rotor aufweist. Der Motor 13 treibt eine Welle 22 an, die von einer Lageranordnung 23 abgestützt wird.

Die Welle 22 ist mit einem Laufrad 24 verbunden.

Durch Öffnungen 17 strömt das Medium dem Laufrad 24 zu. Das Laufrad 24 ist von einem ersten Gehäuseteil 11 umgeben, das als Spiralgehäuse ausgeführt ist. Das erste Gehäuseteil 11 weist einen Bereich 25 auf, der im Ausführungsbeispiel als Laufradeinpass ausgebildet ist. Weiterhin weist das erste Gehäuseteil 11 einen Ansaugbereich 26 auf. Der Ansaugbereich 26 ist hohlzylinderartig ausgebildet und umschließt zumindest teilweise das Schneidwerk 16.

Das Laufrad 24 ist als Radiallaufrad ausgebildet und fördert das Medium über das abgewinkelte Leitungselement 14 in eine Rohrleitung 15.

Figur 5 zeigt einen Längsschnitt der in vergrößerter Darstellung einen Teil der Kreiselpumpe 10 zeigt. Erfindungsgemäß weist das erste Gehäuseteil 11 oberhalb des Laufrads 24 eine Entlüftung 27 auf. Die Entlüftung 27 ist im Ausführungsbeispiel als zueinander ausgerichtete Anordnung von Öffnungen ausgeführt, die im Bereich 25 des ersten Gehäuseteils und in einem Bereich 28 des zweiten Gehäuseteils 12 eingebracht sind. Der Bereich 28 ist als Druckdeckeleinpass ausgeführt.

In der Pumpe befindliche Gase entweichen durch die Entlüftung 27 und strömen dabei durch die erste Öffnung im ersten Gehäuseteil 11 und dann durch die parallel dazu ausgerichtete zweite Öffnung im äußeren weiteren Gehäuseteil 12 in den Behälter 1.

Figur 6 zeigt einen Radialschnitt durch die Anordnung entlang der A-A Linie gemäß Figur 5 eines Abschnitts der Kreiselpumpe 10, der die Entlüftung 27 aufweist. Erfindungsgemäß ist die Entlüftung 27 auf das Leitungselement 14 gerichtet. Der aus der Entlüftung 27 radial austretende Leckagestrom wird von dem Leitungselement 14 aufgespreizt und gebremst, sodass eine Geräuschentwicklung deutlich reduziert wird.

Figur 7 zeigt das weitere Gehäuseteil 12 von oben, welches im Ausführungsbeispiel als Druckdeckel ausgeführt ist. Bei dem weiteren Gehäuseteil 12 handelt es sich um ein einstückiges Bauteil, das vorzugsweise aus einem metallischen Werkstoff, insbesondere einem Guss, gefertigt ist.

Das weitere Gehäuseteil weist einen ersten hohlzylinderartigen Abschnitt 29 mit einem größeren Durchmesser auf, der zum Motor 13 hin geöffnet ist und einen zweiten zylinderartigen Abschnitt 30, der als Lagerträger für eine Lageranordnung 23 der Welle 22 dient. Von dem weiteren Gehäuseteil 12 wird ein Anschlussstück 31 zur Verbindung mit dem Leitungselement 14 und der Rohrleitung 15 gebildet.

Figur 8 zeigt das weitere Gehäuseteil 12 von unten. Figur 8 zeigt eine Öffnung der Entlüftung 27, die im Ausführungsbeispiel als zueinander ausgerichtete Anordnung von Öffnungen ausgeführt ist. Die Öffnung ist in einem Bereich 28 des zweiten Gehäuseteils 12 eingebracht. Der Bereich 28 ist als Druckdeckeleinpass ausgeführt.

### Bezugszeichenliste

- 1: Behälter
- 2: Zuläufe
- 3: Entleerungsanschluss
- 4: Handloch
- 5: Sensormodul
- 6: Entlüftungsanschluss
- 8: Aufnahme
- 9: Anordnung
- 10: Kreiselpumpe
- 11: erstes Gehäuseteil
- 12: weiteres Gehäuseteil
- 13: Motor
- 14: Leitungselement
- 15: Rohrleitung
- 16: Schneidwerk
- 17: Öffnungen
- 18: Gehäuseteil
- 19: Bereiche
- 20: Befestigungsmittel
- 21: Motorgehäuse
- 22: Welle
- 23: Lageranordnung
- 24: Laufrad
- 25: Bereich
- 26: Ansaugbereich
- 27: Entlüftung
- 28: Bereich
- 29: erster zylinderartiger Abschnitt
- 30: zweiter zylinderförmiger Abschnitt
- 31: Anschlussstück

## Patentansprüche

1. Anlage mit einem Behälter (1), einem Leitungselement (14) und einer Anordnung (9), die eine Kreiselpumpe (10) aufweist, wobei die Kreiselpumpe und das Leitungselement in dem Behälter (1) angeordnet sind, wobei die Anordnung einen Motor (13) zum Antrieb der Kreiselpumpe (10) aufweist, der oberhalb der Kreiselpumpe (10) angeordnet ist, wobei die Kreiselpumpe (18) ein Laufrad (24) und ein erstes Gehäuseteil (11) aufweist,
und wobei
das erste Gehäuseteil (11) auf Höhe des Laufrads (24) und/oder oberhalb mindestens eine Entlüftung (27) aufweist, **dadurch gekennzeichnet, dass** die Entlüftung (27) auf das Leitungselement (14) gerichtet ist.

2. Anlage nach Anspruch 1, **dadurch gekennzeichnet, dass** die Entlüftung (27) mindestens eine Öffnung aufweist.

3. Anlage nach Anspruch 1 oder 2, **dadurch gekennzeichnet, dass** die Entlüftung (27) in radialer Richtung wirkt.

4. Anlage nach einem der Ansprüche 1 bis 3, **dadurch gekennzeichnet, dass** die Anordnung (9) ein weiteres Gehäuseteil (12) aufweist, das oberhalb des ersten Gehäuseteils (11) angeordnet ist.

5. Anlage nach Anspruch 4, **dadurch gekennzeichnet, dass** das weitere Gehäuseteil (12) als Deckelbauteil ausgebildet ist.

6. Anlage nach Anspruch 4 oder 5, **dadurch gekennzeichnet, dass** die Entlüftung (27) neben dem ersten Gehäuseteil (11) mindestens in dem weiteren Gehäuseteil (12) angeordnet ist.

7. Anlage nach einem der Ansprüche 4 bis 6, **dadurch gekennzeichnet, dass** das erste Gehäuseteil (11) mindestens einen Bereich (25) aufweist, der mit dem weiteren Gehäuseteil (12) überlappt.

8. Anlage nach einem der Ansprüche 1 bis 7, **dadurch gekennzeichnet, dass** der Motor (13) zumindest teilweise außerhalb des Behälters (1) angeordnet ist.

9. Anlage nach einem der Ansprüche 1 bis 8, **dadurch gekennzeichnet, dass** der Motor (13) vollständig außerhalb des Behälters (1) angeordnet ist.

10. Anlage nach einem der Ansprüche 1 bis 9, **dadurch gekennzeichnet, dass** der Motor (13) über eine vertikale Welle (22) mit dem Laufrad (24) der Kreiselpumpe (10) verbunden ist.

11. Anlage nach einem der Ansprüche 1 bis 10, **dadurch gekennzeichnet, dass** der Behälter (1) eine Aufnahme (8) für die Anordnung (9) aufweist.

12. Anlage nach einem der Ansprüche 1 bis 11, **dadurch gekennzeichnet, dass** zwischen dem Laufrad (24) und einem Bereich des ersten Gehäuseteils (11) ein Spalt zur Druckreduzierung und/oder Volumenreduzierung gebildet wird.

13. Anlage nach einem der Ansprüche 1 bis 12, **dadurch gekennzeichnet, dass** das erste Gehäuseteil (11) zumindest teilweise das Laufrad (24) umgibt.

14. Anlage nach einem der Ansprüche 1 bis 13, **dadurch gekennzeichnet, dass** das erste Gehäuseteil (11) als Spiralgehäuse ausgebildet ist.

## Claims

1. System comprising a container (1), a line element (14) and an assembly (9), which has a centrifugal pump (10), wherein the centrifugal pump and the line element are arranged in the container (1), wherein the assembly has a motor (13) for driving the centrifugal pump (10), said motor (13) being arranged above the centrifugal pump (10), wherein the centrifugal pump (18) has an impeller (24) and a first housing part (11),
and wherein
the first housing part (11) has at least one evacuation feature (27) at the level of the impeller (24) and/or above, **characterized in that** the evacuation feature (27) is directed toward the line element (14).

2. System according to Claim 1, **characterized in that** the evacuation feature (27) has at least one opening.

3. System according to Claim 1 or 2, **characterized in that** the evacuation feature (27) acts in a radial direction.

4. System according to one of Claims 1 to 3, **characterized in that** the assembly (9) has a further housing part (12), which is arranged above the first housing part (11).

5. System according to Claim 4, **characterized in that** the further housing part (12) is designed as a cover component.

6. System according to Claim 4 or 5, **characterized in that** the evacuation feature (27) is arranged adjacent to the first housing part (11), at least in the further housing part (12).

7. System according to one of Claims 4 to 6, **characterized in that** the first housing part (11) has at least one region (25) which overlaps with the further housing part (12).

8. System according to one of Claims 1 to 7, **characterized in that**
the motor (13) is arranged at least partially outside the container (1).

9. System according to one of Claims 1 to 8, **characterized in that** the motor (13) is arranged completely outside the container (1).

10. System according to one of Claims 1 to 9, **characterized in that** the motor (13) is connected by a vertical shaft (22) to the impeller (24) of the centrifugal pump (10).

11. System according to one of Claims 1 to 10, **characterized in that** the container (1) has a receptacle (8) for the assembly (9).

12. System according to one of Claims 1 to 11, **characterized in that** a gap for pressure reduction and/or volume reduction is formed between the impeller (24) and one region of the first housing part (11).

13. System according to one of Claims 1 to 12, **characterized in that** the first housing part (11) at least partially surrounds the impeller (24).

14. System according to one of Claims 1 to 13, **characterized in that** the first housing part (11) is designed as a volute housing.

## Revendications

1. Installation comprenant un récipient (1), un élément de conduite (14) et un agencement (9) qui présente une pompe centrifuge (10), la pompe centrifuge et l'élément de conduite étant disposés dans le récipient (1), l'agencement présentant un moteur (13) pour l'entraînement de la pompe centrifuge (10), lequel est disposé au-dessus de la pompe centrifuge (10), la pompe centrifuge (18) présentant une roue mobile (24) et une première partie de boîtier (11), et la première partie de boîtier (11) présentant au moins une purge d'air (27) à la hauteur de la roue mobile (24) et/ou au-dessus de celle-ci, **caractérisée en ce que** la purge d'air (27) est orientée vers l'élément de conduite (14).

2. Installation selon la revendication 1, **caractérisée en ce que** la purge d'air (27) présente au moins une ouverture.

3. Installation selon la revendication 1 ou 2, **caractérisée en ce que** la purge d'air (27) agit dans la direction radiale.

4. Installation selon l'une quelconque des revendications 1 à 3, **caractérisée en ce que** l'agencement (9) présente une partie de boîtier supplémentaire (12) qui est disposée au-dessus de la première partie de boîtier (11).

5. Installation selon la revendication 4, **caractérisée en ce que** la partie de boîtier supplémentaire (12) est réalisée sous forme de composant de couvercle.

6. Installation selon la revendication 4 ou 5, **caractérisée en ce que** la purge d'air (27) est disposée à côté de la première partie de boîtier (11) au moins dans la partie de boîtier supplémentaire (12).

7. Installation selon l'une quelconque des revendications 4 à 6, **caractérisée en ce que** la première partie de boîtier (11) présente au moins une région (25) qui chevauche la partie de boîtier supplémentaire (12).

8. Installation selon l'une quelconque des revendications 1 à 7, **caractérisée en ce que** le moteur (13) est disposé au moins en partie à l'extérieur du récipient (1).

9. Installation selon l'une quelconque des revendications 1 à 8, **caractérisée en ce que** le moteur (13) est disposé complètement à l'extérieur du récipient (1).

10. Installation selon l'une quelconque des revendications 1 à 9, **caractérisée en ce que** le moteur (13) est relié par le biais d'un arbre vertical (22) à la roue mobile (24) de la pompe centrifuge (10).

11. Installation selon l'une quelconque des revendications 1 à 10, **caractérisée en ce que** le récipient (1) présente un logement (8) pour l'agencement (9).

12. Installation selon l'une quelconque des revendications 1 à 11, **caractérisée en ce qu'**entre la roue mobile (24) et une région de la première partie de boîtier (11) est formée une fente pour réduire la pression et/ou réduire le volume.

13. Installation selon l'une quelconque des revendications 1 à 12, **caractérisée en ce que** la première partie de boîtier (11) entoure au moins en partie la roue mobile (24).

14. Installation selon l'une quelconque des revendications 1 à 13, **caractérisée en ce que** la première partie de boîtier (11) est réalisée sous forme de boîtier en spirale.
